# FASCICULE DE BREVET EUROPEEN

(11) **EP 0 699 803 B1**
(45) Date de publication et mention de la délivrance du brevet: **12.01.2000**
(21) Numéro de dépôt: 95401898.2
(22) Date de dépôt: 16.08.1995
(51) Int. Cl.: E02B 17/00, E02B 17/02

(54) **Plate-forme pétrolière de forage ou d'exploitation en mer, pourvue de moyens perfectionnés d'ancrage dans le sol marin**
Bohr- oder Produktionsinsel versehen mit Mittel zum Verankern auf dem Meeresboden
Offshore drilling or production platform with anchoring means

(30) Priorité: 30.08.1994 FR 9410432
(43) Date de publication de la demande: 06.03.1996
(73) Titulaire: Technip France, 92973 Paris la Défense Cedex (FR)
(72) Inventeur: Thomas, Pierre-Armand, F-92800 Puteaux (FR)
(74) Mandataire: Obolensky, Michel

(56) Documents cités:
- EP-A- 0 056 635
- FR-A- 2 199 038
- PATENT ABSTRACTS OF JAPAN vol. 010 no. 368 (M-543) ,9 Décembre 1986 & JP-A-61 162620 (MITSUI KAIYO KAIHATSU KK) 23 Juillet 1986,
- PATENT ABSTRACTS OF JAPAN vol. 012 no. 182 (M-702) ,27 Mai 1988 & JP-A-62 291314 (NIPPON KOKAN KK) 18 Décembre 1987,

## Description

La présente invention est relative aux plate-formes pour forage pétrolier et se rapporte plus particulièrement mais non exclusivement à des plate-formes auto-élévatrices de forage, et/ou de production en mer.

Les plate-formes pour réaliser des forages en mer comportent des jambes qui sont posées directement sur le fond marin jusqu'à des profondeurs de 100 m environ. Cependant pour un long séjour correspondant à la durée normale d'une campagne de production, les jambes d'une plate-forme doivent être solidement ancrées dans le fond marin et il est nécessaire afin d'en consolider les fondations, de fixer chacun des pieds de la plate-forme au moyen de pieux profondément enfoncés dans le sol ce qui, compte-tenu de la dimension de tels pieux, est une opération longue et coûteuse car elle nécessite l'intervention de matériels lourds et dont le coût d'exploitation est extrêmement élevé (voir p.ex. le EP-A-0 056 635).

L'invention vise à remédier aux inconvénients des techniques connues, en créant une plate-forme pétrolière de forage ou d'exploitation en mer dont le coût d'installation sur un site marin est considérablement réduit et n'est pas sensible aux risques d'affouillement et d'affaissement.

Elle a donc pour objet une plate-forme pétrolière de forage ou d'exploitation en mer comprenant une coque portée par des jambes pourvues de pieds destinés à prendre appui sur le fond marin, caractérisée en ce que les parois de chacune des jambes délimitent un espace débouchant sur le pied correspondant et dans lequel sont escamotés des pieux d'ancrage de la jambe portés par le pied, chaque jambe étant en outre munie à sa partie supérieure de moyens de support à l'aplomb desdits pieux à l'intérieur de l'espace ménagé par les parois de la jambe, d'un dispositif d'enfoncement desdits pieux dans le sol marin.

Selon une caractéristique de l'invention, les pieux d'ancrage sont portés par un support faisant partie du pied et séparable de celui-ci.

Selon une autre caractéristique de l'invention, chaque jambe est pourvue de moyens de guidage des pieux au cours de leur enfoncement.

Selon une autre caractéristique de l'invention, chaque pied porte en outre, des pieux d'ancrage périphériques destinés à supporter les efforts de basculement subis par la plate-forme notamment sous l'effet de la houle.

L'invention sera mieux comprise à la lecture de la description qui va suivre, faite en référence aux dessins annexés donnés uniquement à titre d'exemple et sur lesquels :
La fig.1 est une vue schématique en perspective d'une plate-forme pétrolière suivant l'invention ;
La fig.2 est une vue schématique à plus grande échelle, en coupe suivant la ligne 2-2 de la figure 3, montrant plus en détail les pieux d'ancrage équipant chaque jambe de la plate-forme suivant l'invention ;
La fig.3 est une vue en plan du pied de la jambe de plate-forme de la fig.2 ; et,
La fig.4 est une vue partielle en perspective d'un dispositif d'enfoncement de pieux équipant tour à tour les jambes d'une plate-forme afin d'assurer l'ancrage de celles-ci dans le sol marin.

On a représenté sur la fig.1 une plate-forme de forage pétrolier pouvant être soit fixe soit auto-élévatrice et comportant une coque 1 portée sur trois jambes 2 réalisées sous forme de treillis de poutrelles métalliques et présentant chacune une section triangulaire.

Chacune des jambes 2 est pourvue à son extrémité inférieure d'un pied massif, 3 en forme de disque ou de triangle supportant la jambe 2 dans sa partie centrale et pourvu d'un support séparable 4 constitué par un disque central de plus faible diamètre et portant des pieux d'ancrage 5 logés dans l'espace délimité par les parois de la jambe 2. Les pieux d'ancrage 5 sont des pieux de section importante et sont destinés à supporter les effets de la charge exercée sur les jambes par la masse de la plate-forme. A cet effet, les pieux 5 doivent être ancrés profondément dans le sol marin.

Pour assurer cette opération chaque jambe 2 comporte à son extrémité supérieure opposée au pied 3 une cage 7 également réalisée en poutrelles métalliques et destinée à supporter à l'aplomb des pieux d'ancrage 5 un marteau 8 de type hydraulique suspendu à la cage 7 au moyen d'un câble 9 d'une manière qui sera décrite plus en détail en référence à la fig.4. Afin d'absorber les efforts de basculement qui se matérialisent par des moments, chaque pied 3 en forme de disque ou de triangle comporte à sa périphérie des saillies radiales 10 disposées à 120° et portant des pieux d'ancrage 12 de plus faible section que les pieux d'ancrage principaux 5, ces pieux périphériques pouvant être enfoncés soit à l'aide d'un matériel mobile plus léger que le matériel classique utilisé pour la mise en place de pieux d'ancrage soit à l'aide du marteau 8 porté par des moyens qui seront également décrits en référence à la fig. 4.

Chacune des jambes 2 est équipée de moyens 14 pour le guidage des pieux d'ancrage situés dans l'espace ménagé par les parois de la jambe 2. Ces moyens de guidage peuvent être constitués par une plaque occupant une section transversale de chaque jambe et pourvue d'orifices axiaux en nombre égal au nombre de pieux d'ancrage 5 que comporte chaque jambe. Dans le présent mode de réalisation, chaque jambe comporte trois pieux d'ancrage principaux 5 et six pieux d'ancrage périphériques.

L'une des jambes de la plate-forme suivant l'invention est représentée partiellement, plus en détail et à plus grande échelle à la fig.2.

On voit sur cette figure que le pied en forme de disque comporte dans sa partie centrale un logement 16 pourvu d'un épaulement 17 destiné à coopérer avec un épaulement complémentaire 18 prévu sur le support 4 pour les pieux d'ancrage 5 avec interpositions de vérins hydrauliques 20 régulièrement répartis à la périphérie du support 4 et destinés à être maintenus sous pression au début des opérations de mise en place et en particulier pendant les opérations d'enfoncement des pieux d'ancrage principaux 5 et à être relâchés pour que la charge de chacune des jambes soit transmise par le disque 3 au support 4 après la mise en place des pieux d'ancrage périphériques 12.

A son extrémité destinée à coopérer avec le marteau 8, chaque pieu d'ancrage 5 qui est de forme tubulaire comporte un embout 22 de réception des chocs de la masse du marteau 8.

Les pieux d'ancrage traversent la plaque de guidage 14 par des passages axiaux munis de manchons 24 prévus dans celle-ci à l'aplomb des emplacements des pieux 5 dans leur support 4. La plaque de guidage 14 est fixée aux montants 26 de la jambe 2.

Les pieux d'ancrage principaux 5 sont montés dans des alésages axiaux 28 du support 4 avec interposition de dispositifs 30 d'immobilisation axiale des pieux ou piles 5 par rapport au support 4, constitués par exemple par des manchons rendus solidaires du pied et pourvus intérieurement de moyens appropriés non (représentés) de blocage des pieux d'ancrage par rapport aux manchons.

Les pieux d'ancrage principaux 5 sont conçus pour supporter chacun 3 à 4000 tonnes alors que les pieux d'ancrage périphériques 12 supportent chacune 1000 tonnes environ. On conçoit donc que ces dernières peuvent avoir des dimensions plus modestes que celles des piles centrales et de ce fait qu'elles sont plus faciles à poser sans nécessiter l'emploi de matériels lourds.

Les pieux d'ancrage périphériques 12 sont disposés dans des orifices du disque 3 formant pied pourvus chacun d'un collier de serrage 10 fixé radialement au disque 3 par des moyens de fixation destructibles tels que par exemple des boulons explosifs non représentés et destinés à permettre lors du retrait de la plate-forme de séparer le pied 3 de celle-ci par rapport à ses pieux d'ancrage périphériques 12.

On voit sur la fig.3 que chaque jambe de la plate-forme suivant l'invention a en section transversale une forme de triangle équilatéral. Les pieux d'ancrage principaux 5 sont disposés eux aussi selon un triangle équilatéral intérieur à l'espace défini par les parois latérales de la jambe 2. Les pieux d'ancrage périphériques 12 sont, eux, disposés à 120° en regard des sommets du triangle équilatéral défini par la section transversale de la jambe 2. Bien entendu, l'invention s'applique également à des jambes de plate-forme qui auraient des sections différentes, notamment des jambes tubulaires de section circulaire.

En revenant à la fig.1 on voit que chaque jambe 2 de la plate-forme suivant l'invention comporte à son extrémité, opposée au pied, une cage 7 de réception et de support pour un marteau 8 d'enfoncement des pieux d'ancrage principaux 5.

Cette cage est de forme générale prismatique. Elle est réalisée à l'aide d'un treillis de poutrelles métalliques et au moins une de ses faces tournée vers l'intérieur de la coque 1 présente un passage 40 de dimensions suffisantes pour laisser passer le marteau 8 afin d'en assurer la mise en place par rapport à la jambe 2 dont il doit enfoncer les pieux d'ancrage 5 et le retrait à l'aide de moyens de levage et de manutention équipant la plate-forme (non représentés) pour le transférer vers une autre jambe de celle-ci. Chacune des cages 7 a, à sa partie supérieure libre, un rail circulaire 42 fixé aux extrémités des montants verticaux 43 de la jambe correspondante et sur lequel, comme on le voit mieux à la fig.4, est montée déplaçable angulairement une première poutre ou flèche 44 au moyen de deux chariots 45 diamétralement opposés roulant sur le rail circulaire.

Au-dessous de la poutre 44 est montée au moyen d'une entretoise 46 une seconde poutre 47 de longueur s'inscrivant dans le diamètre intérieur du rail circulaire 42 et sur laquelle est monté déplaçable un chariot 48 auquel est accroché le câble 9 de suspension du marteau hydraulique 8 qui comporte un conduit 50 d'alimentation en fluide hydraulique relié à une source de fluide sous pression portée la coque 1 (non représentée).

On voit donc que grâce à l'agencement décrit en référence à la fig.4, sous l'effet de mouvements combinés de la poutre 44 et du chariot 48, le marteau 8 peut être placé successivement à l'aplomb des trois pieux ou piles d'ancrage principaux 5 pour assurer leur enfoncement.

La poutre 44 déplaçable angulairement sur le rail circulaire 42 comporte à une de ses extrémités un prolongement 52 engagé de façon télescopique dans la poutre 44 et portant à son extrémité libre un câble 54 pourvu d'un crochet 56 de suspension du marteau hydraulique 8 afin de permettre d'utiliser ledit marteau également pour assurer l'enfoncement des pieux d'ancrage périphériques 12.

La poutre 44 porte en son milieu un mât 58 dont l'extrémité supérieure est reliée aux extrémités de la poutre 44 par des haubans 60.

Le déplacement angulaire de la poutre 44 sur son rail 42 permet à son prolongement 52 d'atteindre tout point de la périphérie du pied 3 correspondant et en particulier de se trouver successivement à l'aplomb des pieux d'ancrage périphériques 12. Pour atteindre les pieux se trouvant au-dessous de la coque 1, celle-ci comporte associé à chaque jambe un passage 62 à travers lequel on peut faire descendre le marteau 8 (Fig.1).

Le marteau 8 ainsi que ses moyens de montage et de suspension constitués par la poutre 44 et les chariots 45 sont démontables et transférables après la fin d'une opération d'enfoncement de pieux d'ancrage d'une jambe 2 vers la cage 7 d'une autre jambe.

La masse d'un tel ensemble y compris le marteau peut atteindre une centaine de tonnes et on peut donc envisager sa manutention à l'aide d'un équipement de levage existant sur une plate-forme pétrolière moyennant éventuellement un léger accroissement de sa puissance.

On peut également utiliser pour le transfert de l'ensemble du marteau un dispositif de transfert à câble que l'on tend entre deux cages.

L'agencement qui vient d'être décrit peut être utilisé aussi bien pour une plate-forme à jambes fixes que pour une plate-forme auto-élévatrice. Dans ce dernier cas, lorsque la plate-forme se trouve en position de remorquage, la coque 1 flottant alors et les jambes 2 étant en majeure partie hors de l'eau, les pieux périphériques 12 qui se trouvent normalement au-dessous de la surface de la coque sont engagés dans les passages 62 ménagés dans celle-ci.

Les autres pieux d'ancrage périphériques 12 se trouvent à l'extérieur de l'encombrement de la coque 1.

On voit que grâce à l'agencement de l'invention, il est possible de mettre en place une plate-forme pétrolière d'exploitation en mer en faisant appel principalement voire uniquement à des équipements se trouvant à bord de la plate-forme, et en tout cas en utilisant des matériels extérieurs relativement peu importants pour la pose des pieux d'ancrage périphériques 12.

On conçoit par conséquent qu'il s'ensuit pour l'utilisateur de la plate-forme une économie importante et qu'il n'est plus tributaire de l'intervention d'un tiers pour assurer la mise en place de sa plate-forme.

Pour le retrait de la plate-forme, à la fin d'une opération de forage ou d'exploitation, on procède à la séparation des pieds 3 en forme de disques par rapport aux pieux périphériques 12 en détruisant les moyens de fixation qui assurent la liaison des colliers 10 aux disques 3. Par ailleurs, l'épaulement central 17 du pied 3 en forme de disque 3 étant tourné vers l'intérieur et situé au-dessus de l'épaulement complémentaire 18 du support des pieux d'ancrage 5 tourné vers l'extérieur, rien ne s'oppose au relèvement des jambes 2 soit par des moyens mécaniques portés par la coque s'il s'agit d'une plate-forme auto-élévatrice, soit par tout autre moyen de levage s'il s'agit d'une plate-forme à jambes fixes.

Les pieux d'ancrage principaux 5 et les pieux d'ancrage périphériques 12 restent fichés dans le sol après retrait de la plate-forme.

## Revendications

1. Plate-forme pétrolière de forage ou d'exploitation en mer comprenant une coque (1) portée par des jambes (2) pourvues de pieds (3) destinés à prendre appui sur le fond marin, caractérisée en ce que les parois de chacune des jambes (2) délimitent un espace débouchant sur le pied (3) correspondant et dans lequel sont escamotés des pieux d'ancrage (5) de la jambe portés par le pied, chaque jambe (2) étant en outre munie à sa partie supérieure de moyens (7) de support à l'aplomb desdits pieux à l'intérieure de l'espace ménagé par les parois de la jambe (2) d'un dispositif d'enfoncement des dits pieux dans le sol marin.

2. Plate-forme suivant la revendication 1, caractérisée en ce que les pieux d'ancrage (5) sont portés par un support (4) faisant partie du pied (3) et séparable de celui-ci.

3. Plate-forme suivant l'une des revendications 1 et 2, caractérisée en ce que chaque jambe (2) est pourvue de moyens (14) de guidage des pieux (5) au cours de l'enfoncement.

4. Plate-forme suivant l'une des revendications 1 et 3, caractérisée en ce que chaque pied (3) porte en outre, des pieux d'ancrage périphériques (12) destinés à supporter les efforts de basculement subis par la plate-forme notamment sous l'effet de la houle.

5. Plate-forme suivant l'une des revendications 2 à 4, caractérisée en ce que chaque pied (3) est en forme de disque et le support (4) pour les pieux d'ancrage (5) comporte un disque de plus petit diamètre que le pied (3) et comporte un épaulement (18) dirigé vers l'extérieur alors que le pied (3) comporte un logement (16) pour le support (4) pourvu d'un épaulement (17) dirigé vers l'intérieur, situé au-dessus de l'épaulement (18) du support (4).

6. Plate-forme suivant la revendication 5, caractérisée en ce que des vérins hydrauliques (20) destinés à être relâchés après la pose des pieux d'ancrage (5) logés dans les jambes (2) sont interposés entre les épaulements respectifs (17, 18) du pied (3) et du support (4) et régulièrement répartis à la périphérie dudit support.

7. Plate-forme suivant l'une des revendications 1 à 6, caractérisée en ce que chaque pieu d'ancrage (5) logé dans une jambe (2) est associé à un dispositif (30) d'immobilisation axiale du pieu par rapport au support (4) après enfoncement du pieu dans le sol.

8. Plate-forme suivant l'une des revendications 3 à 7, caractérisée en ce que les moyens de guidage des pieux d'ancrage (5) à l'intérieur des jambes (2) comprennent une plaque de guidage (14) pourvue de passages axiaux munis de manchons (24) prévus dans celle-ci à l'aplomb des emplacements des pieux (5) dans leur support (4).

9. Plate-forme suivant l'une des revendications 1 à 8, caractérisée en ce que les moyens de support du dispositif d'enfoncement desdits pieux dans le sol comportent une cage (7) prévue à l'extrémité de chaque jambe (2) opposée à son pied (3) ladite cage comportant à son extrémité libre un rail circulaire (42) fixé aux montants verticaux (43) de la jambe (2) sur lequel est montée déplaçable angulairement une première poutre (44) à laquelle est fixée une seconde poutre (47) de longueur s'inscrivant dans le diamètre intérieur du rail circulaire (42) et sur laquelle est monté déplaçable un chariot (48), un câble (9) de suspension d'un dispositif d'enfoncement (8) étant supporté par ledit chariot.

10. Plate-forme suivant la revendication 9, caractérisée en ce que la cage (7) comporte sur une au moins de ses faces tournée vers l'intérieur de la coque (1) un passage (40) de dimensions suffisantes pour laisser passer le dispositif (8) d'enfoncement des pieux (5) afin d'en assurer la mise en place par rapport à la jambe dont il doit enfoncer les pieux d'ancrage et le retrait pour le transférer vers une autre jambe de la plate-forme.

11. Plate-forme suivant l'une des revendications 9, 10, caractérisée en ce que la première poutre (44) comporte à une extrémité un prolongement (52) engagé de façon télescopique dans la poutre (44) et portant à son extrémité libre des moyens (54, 56) de suspension du dispositif d'enfoncement (8) afin de permettre d'utiliser ce dispositif pour assurer également l'enfoncement des pieux d'ancrage périphériques (12).

12. Plate-forme suivant la revendication 11, caractérisée en ce que la coque (1) comporte des passages (62) pour le dispositif d'enfoncement (8) afin de permettre l'enfoncement des pieux d'ancrage périphériques (12) se trouvant au-dessous de l'encombrement de la coque (1), lesdits passages (52) servant également à recevoir les pieux d'ancrage périphériques (12) correspondants en position relevée des jambes (2) lors du transport de la plate-forme vers son site de mise en place.

13. Plateforme suivant l'une des revendications 9 à 12, caractérisée en ce que la première poutre (44) est reliée au rail de guidage circulaire (42) par des chariots (45) diamétralement opposés.

## Patentansprüche

1. Erdölbohr- oder Erdölabbauplattform im Meer, die einen Rumpf (1) aufweist, der von Beinen (2) getragen wird, die mit Füßen (3) versehen sind, die dazu vorgesehen sind, sich auf dem Meeresboden abzustützen, dadurch gekennzeichnet, daß die Wände jedes der Beine (2) einen in den entsprechenden Fuß (3) mündenden Raum begrenzen, in den Verankerungspfähle (5) des von dem Fuß getragenen Beins eingefahren sind, wobei jedes Bein (2) außerdem in seinem oberen Teil mit Mitteln (7) versehen ist, die in dem durch die Wände des Beins (2) gebildeten Raum senkrecht zu den Pfählen eine Vomchtung zum Eintreiben der Pfähle in den Meeresboden unterstützen.

2. Plattform nach Anspruch 1, dadurch gekennzeichnet, daß die Verankerungspfähle (5) von einer Stütze (4) getragen werden, die einen Teil des Fußes (3) bildet und von diesem getrennt werden kann.

3. Plattform nach einem der Ansprüche 1 oder 2, dadurch gekennzeichnet, daß jedes Bein (2) mit Mitteln (14) zum Führen der Pfähle während des Eintreibens versehen ist.

4. Plattform nach einem der Ansprüche 1 oder 3, dadurch gekennzeichnet, daß jeder Fuß (3) außerdem Umfangsverankerungspfähle (12) trägt, die dazu bestimmt sind, die Kippkräfte aufzunehmen, die auf die Plattform insbesondere unter der Wirkung des Seegangs wirken.

5. Plattform nach einem der Ansprüche 2 bis 4, dadurch gekennzeichnet, daß jeder Fuß (3) die Form einer Scheibe besitzt und die Stütze (4) für die Verankerungspfähle (5) eine Scheibe, deren Durchmesser kleiner als derjenige des Fußes (3) ist, sowie eine nach außen gerichtete Schulter (18) enthält, während der Fuß (3) einen Aufnahmeraum (16) für die Stütze (4) enthält, der mit einer nach innen gerichteten Schulter (17) versehen ist, die sich oberhalb der Schulter (18) der Stütze (4) befindet.

6. Plattform nach Anspruch 5, dadurch gekennzeichnet, daß zwischen die jeweiligen Schultern (17, 18) des Fußes (3) bzw. des Trägers (4) Hubzylinder (20) eingefügt sind, die dazu vorgesehen sind, nach dem Anbringen der in den Beinen (2) untergebrachten Verankerungspfähle (5) entspannt zu werden, und an der Umfangsfläche des Trägers regelmäßig verteilt sind.

7. Plattform nach einem der Anspruche 1 bis 6, dadurch gekennzeichnet, daß jedem in einem Bein (2) untergebrachten Verankerungspfahl (5) eine Vorrichtung (30) zugeordnet ist, die den Pfahl in bezug auf die Stütze (4) axial unbeweglich macht, nachdem der Pfahl in den Boden eingetrieben worden ist.

8. Plattform nach einem der Ansprüche 3 bis 7, dadurch gekennzeichnet, daß die Mittel zum Führen der Verankerungspfähle (5) in den Beinen (2) eine Führungsplatte (14) aufweisen, die mit axialen Durchlässen versehen ist, in denen Hülsen (24) vorhanden sind, die darin senkrecht zu den Orten der Pfähle (5) in ihrer Stütze (4) vorgesehen sind.

9. Plattform nach einem der Ansprüche 1 bis 8, dadurch gekennzeichnet, daß die Mittel zum Unterstützen der Vorrichtung zum Eintreiben der Pfähle in den Boden einen am Ende jedes Beins (2) gegenüber dem Fuß (3) vorgesehenen Käfig (7) aufweisen, wobei der Käfig an seinem freien Ende eine kreisförmige Schiene (42) aufweist, die an vertikalen Pfosten (43) des Beins (2) befestigt ist und an der ein in Winkelrichtung verschiebbarer erster Träger (44) angebracht ist, an dem ein zweiter Träger (47) befestigt ist, dessen Länge in den Innendurchmesser der kreisförmigen Schiene (42) eingeschrieben ist und an dem ein Schlitten (48) verschiebbar angebracht ist, wobei von dem Schlitten ein Seil (9) zur Aufhängung einer Eintreibvorrichtung (8) getragen wird.

10. Plattform nach Anspruch 9, dadurch gekennzeichnet, daß der Käfig (7) an wenigstens einer seiner zum Innenraum des Rumpfes (1) gewandten Flächen einen Durchlaß (40) aufweist, dessen Abmessungen für den Durchgang der Vorrichtung (8) zum Eintreiben der Pfähle (5) ausreichen, um dadurch ihre Anordnung in bezug auf das Bein, dessen Verankerungspfähle eingetrieben werden sollen, und ihr Herausziehen, um sie zu einem anderen Bein der Plattform zu befördern, sicherzustellen.

11. Plattform nach einem der Ansprüche 9 oder 10, dadurch gekennzeichnet, daß der erste Träger (44) an einem Ende eine Verlängerung (52) aufweist, die teleskopartig mit dem Träger (44) in Eingriff ist und an ihrem freien Ende Mittel (54, 56) für die Aufhängung der Eintreibvorrichtung (8) trägt, um außerdem die Verwendung dieser Vorrichtung zur Sicherstellung des Eintreibens der Umfangsverankerungspfähle (12) zu ermöglichen.

12. Plattform nach Anspruch 11, dadurch gekennzeichnet, daß der Rumpf (1) Kanäle (62) für die Eintreibvorrichtung (8) aufweist, um das Eintreiben der Umfangsverankerungspfähle (12) zu ermöglichen, die sich unter dem Raum des Rumpfes (1) befinden, wobei die Durchlässe (52) außerdem dazu dienen, beim Transport der Plattform zu ihrem Aufstellort die entsprechenden Umfangsverankerungspfähle (12) in einer angehobenen Position der Beine (2) aufzunehmen.

13. Plattform nach einem der Ansprüche 9 bis 12, dadurch gekennzeichnet, daß der erste Träger (44) mit der kreisförmigen Führungsschiene (42) durch diametral gegenüberliegende Schlitten (45) verbunden ist.

## Claims

1. Offshore drilling or production platform comprising a shell (1) carried by legs (2) provided with feet (3) intended to rest on the sea bed, characterised in that the walls of each of the legs (2) define a space opening at the corresponding foot (3) and in which there are retracted anchoring piles (5) of the leg carried by the foot, each leg (2) also being equipped at its upper portion with supporting means (7) perpendicular to said piles within the space created by the walls of the leg (2) of a device for driving said piles into the sea bed.

2. Platform according to claim 1, characterised in that the anchoring piles (5) are carried by a support (4) forming part of the foot (3) and separable therefrom.

3. Platform according to one of claims 1 and 2, characterised in that each leg (2) is provided with means (14) for guiding the piles (5) during the driving process.

4. Platform according to one of claims 1 and 3, characterised in that each foot (3) also carries peripheral anchoring piles (12) intended to withstand the rocking imposed on the platform, in particular due to the swell.

5. Platform according to one of claims 2 to 4, characterised in that each foot (3) is disc-shaped and the support (4) for the anchoring piles (5) comprises a disc having a smaller diameter than the foot (3) and comprises an externally directed shoulder (18) whereas the foot (3) comprises a recess (16) for the support (4) provided with an inwardly directed shoulder (17) located above the shoulder (18) of the support (4).

6. Platform according to claim 5, characterised in that hydraulic jacks (20) intended to be released after the positioning of the anchoring piles (5) accommodated in the legs (2) are interposed between the respective shoulders (17, 18) of the foot (3) and of the support (4) and are distributed uniformly at the periphery of said support.

7. Platform according to one of claims 1 to 6, characterised in that each anchoring pile (5) accommodated in a leg (2) is associated with a device (30) for axial immobilisation of the pile relative to the support (4) after the pile has been driven into the ground.

8. Platform according to one of claims 3 to 7, characterised in that the guide means of the anchoring piles (5) inside the legs (2) comprise a guide plate (14) provided with axial passages equipped with sleeves (24) provided therein perpendicularly to the locations of the piles (5) in their support (4).

9. Platform according to one of claims 1 to 8, characterised in that the supporting means for the device for driving said piles into the ground comprise a cage (7) provided at the end of each leg (2) remote from its foot (3), said cage comprising, at its free end, a circular rail (42) fixed to the vertical columns (43) of the leg (2) on which there is angularly displaceably mounted a first girder (44) to which there is fixed a second girder (47) having a length inscribed in the internal diameter of the circular rail (42) and on which there is displaceably mounted a carriage (48), a suspension cable (9) of a driving device (8) being supported by said carriage.

10. Platform according to claim 9, characterised in that the cage (7) comprises, on at least one of its faces turned toward the interior of the shell (1), a passage (40) having adequate dimensions to allow the passage of the device (8) for driving the piles (5) so as to ensure that they are positioned relative to the leg of which it must drive the anchoring piles and to allow withdrawal in order to transfer it to another leg of the platform.

11. Platform according to one of claims 9, 10, characterised in that the first girder (44) comprises, at one end, an extension (52) engaged telescopically in the girder (44) and carrying, at its free end, means (54, 56) for suspension of the driving device (8) to enable this device to be used in order also to ensure the driving of the peripheral anchoring piles (12).

12. Platform according to claim 11, characterised in that the shell (1) comprises passages (62) for the driving device (8) to allow the driving of the peripheral anchoring piles (12) located below the bulk of the shell (1), said passages (52) also serving to receive the corresponding peripheral anchoring piles (12) in the raised position of the legs (2) during transportation of the platform to its site of erection.

13. Platform according to one of claims 9 to 12, characterised in that the first girder (44) is connected to the circular guide rail (42) by diametrically opposed carriages (45).
